# EUROPÄISCHE PATENTSCHRIFT

(11) **EP 0 195 120 B1**
(45) Veröffentlichungstag und Bekanntmachung des Hinweises auf die Patenterteilung: **24.01.1990**
(21) Anmeldenummer: 85113865.1
(22) Anmeldetag: 31.10.1985
(51) Int. Cl.: B26B 29/04, B26B 15/00

(54) **Vorrichtung zum Schneiden von Tapeten**
Wall paper cutting device
Dispositif pour couper le papier peint

(30) Priorität: 28.02.1985 DE 3507125
(43) Veröffentlichungstag der Anmeldung: 24.09.1986
(73) Patentinhaber: Lebessis, Elias, D-82110 Germering (DE)
(72) Erfinder: Lebessis, Elias, D-82110 Germering (DE)
(74) Vertreter: Lorenz, Wilhelm

(56) Entgegenhaltungen:
- DE-C- 817 696
- US-A- 3 006 390

## Beschreibung

Die Erfindung betrifft eine Vorrichtung zum Schneiden von Tapeten, insbesondere von unmittelbar vorher geklebten Tapeten jeglicher Art nach dem Oberbegriff des Anspruchs 1.

Da Decken oder Fußböden selten ganz waagrecht und parallel verlaufen, werden beim Tapezieren die einzelnen Tapetenbahnen nicht genau auf Länge geschnitten, sondern stets etwas länger belassen. Nach dem Aufkleben wird dann bei jeder einzelnen Tapetenbahn jeweils am oberen Ende die Kante zwischen Wand und Decke und am unteren Ende der Übergang zwischen Wand und Fußboden bzw. Fußbodenleiste beispielsweise mit dem Rücken einer Schere oder einem ähnlichen verhältnismäßig stumpfen Gegenstand markiert. Danach wird die Tapetenbahn an den beiden Enden wieder etwas von der Wand abgezogen und entlang der Markierungslinie auf genaue Länge geschnitten ; anschließend werden dann das obere und untere Ende der auf Maß geschnittenen Tapetenbahn wieder angeklebt.

In der DE-C-33 23 144 ist eine Vorrichtung zum Nachschneiden von unmittelbar vorher geklebten Tapeten beschrieben, bei welcher eine Vielzahl sehr schmaler, etwa 2-3 mm breiter Messer nebeneinander auf einer Geraden angeordnet sind. Mittels einer angetriebenen Endloskette werden die Vielzahl Messer so betätigt, daß bei einem Kettenumlauf nacheinander alle Messer durch Federkraft in Schneidstellung gebracht werden, wobei dann durch die Gesamtzahl der Messer ein insgesamt gerader Schnitt ausgeführt wird.

Aufgrund der geringen Breite der Messerschneiden ergibt sich trotz eventueller Unebenheiten entlang der Schnittkante aus der Sicht des Betrachters einer fertig aufgeklebten Tapete ein glatter in sich gerader Schnitt, welcher nicht nur sehr sauber, sondern auch in sehr kurzer Zeit durchzuführen ist.

Trotz dieser unbestreitbaren Vorteile ist bei dieser bekannten Vorrichtung nachteilig, daß sie wegen der Vielzahl der Messer und wegen der durch einen Motor angetriebenen Endloskette verhältnismäßig schwer, im Aufbau kompliziert ist und dadurch unbequem zu handhaben ist, und zwar vor allem deswegen, da jede aufgeklebte Tapetenbahn nicht nur unten, sondern vor allem oben abgeschnitten werden muß ; das bedeutet, die verhältnismäßig schwere Vorrichtung muß jedesmal im allgemeinen über Kopf hochgehoben werden.

In der Urheberbescheinigung UdSSR-Nr.307857 ist ebenfalls eine druckluftbetriebene Schneidvorrichtung beschrieben, die zwar ein auf- und abbewegbares Messer besitzt, deren Gegenschneide aber von der dem Antrieb abgewandten Seite gehalten wird. Das bedingt, daß die zu schneidenden Materialien frei zugänglich sein müssen. Die Halterung der Gegenschneide und die Form des Messers lassen auch nur das Schneiden in einer Richtung zu. Über Eck geklebte Tapeten, Ein- oder Ausschnitte, beispielsweise für Schalter, Stecker, Steckdosen u. ä., sowie das vorbereitende Zuschneiden von Tapetenbahnen können mit der bekannten Vorrichtung nicht durchgeführt werden.

Gemäß der Erfindung soll daher eine handliche, leichte und einfach aufgebaute Vorrichtung zum Schneiden von Tapeten geschaffen werden mit welcher insbesondere unmittelbar vorher aufgeklebte Tapeten jeglicher Art, ohne daß sie von der Wand wieder abgezogen werden müssen, an den üblichen Übergangsstellen zwischen Wand und Decke bzw. Boden oder Bodenleiste, aber auch an kritischen Übergangsstellen beispielsweise zwischen meist unter rechtem Winkel aneinderstoßenden senkrechten Flächen mit einem glatten, sauberen Schnitt entsprechend den jeweiligen Gegebenheiten genau passend nachgeschnitten werden können. Darüber hinaus sollen mit der erfindungsgemäßen Vorrichtung in Tapeten auch Aus- und Einschnitte vorgenommen werden können, wie sie beispielsweise für Stecker, Steckdosen oder Schalter, oder auch für Lüfterdeckel, Klappen u. ä. erforderlich sind. Obendrein sollen mit der erfindungsgemäßen Vorrichtung zur Vorbereitung Tapetenbahnen von Tapetenrollen abgeschnitten werden können.

Gemäß der Erfindung ist dies bei einer Vorrichtung zum Schneiden von Tapeten jeglicher Art durch den Gegenstand des Anspruchs 1 gelöst. Vorteilhafte Weiterbildungen der erfindungsgemäßen Vorrichtung sind Gegenstand von Unteransprüchen.

Gemäß einer bevorzugten Ausführungsform der erfindungsgemäßen Vorrichtung ist in einem vorderen Gehäuseteil ein durch einen exzentrisch angeordneten Zapfen angetriebenes, eine auf-und abwärts verlaufende Hubbewegung ausführendes Übertragungsteil angeordnet, an dessen dem Antrieb abgewandten Ende ein steckbares und auswechselbares Messer gehaltert ist, an welchem ein feststehendes, ebenfalls steckbar auswechselbares Messer federnd anliegt. Die beiden aus dem vorderen Gehäuseteil vorstehenden Messer sind bis unmittelbar vor dem Einschalten des Elektromotors durch ein gegen die Kraft einer Feder verschiebbares Auslöseteil abgedeckt, wobei das am Übertragungsteil gehalterte, bewegliche Messer mindestens eine beidseitig abgeschrägte bzw. abgerundete Schneide aufweist und das feststehende Messer mindestens zwei zu seiner Längsmittellinie spiegelbildlich angeordnete Z-förmige Bereiche hat, an welchen die beiden schräg verlaufenden Teile als Schneiden ausgebildet sind, während etwa in Verlängerung der Messerschneiden an dem unteren Gehäuseteil eine Anlegekante ausgebildet ist.

Nach dem Einschalten des Elektromotors führt das an dem Übertragungsteil gehalterte und damit verschiebbare Messer bei jeder Motorumdrehung eine auf- und abwärts gerichtete Hubbewegung aus; hierbei gleitet jeweils das bewegliche Messer an dem feststehenden, mit Druck an ihm anliegenden Messer entlang. Die Wirkung der beiden relativ zueinander beweglichen Schneiden der zwei Messer ist dann beispielsweise mit der Wirkung der beiden Schneiden beim Öffnen und anschließenden Schließen einer Schere vergleichbar. Das bedeutet, wenn zwischen die beiden gegeneinander bewegten Schneiden der beiden Messer beispielsweise eine Tapetenbahn eingeführt wird und die erfindungsgemäße Vorrichtung gleichzeitig senkrecht zu der Tapetenbahn bewegt wird, wird diese bei gerader Führung der Vorrichtung auch gerade abgeschnitten. Da die Schneide des feststehenden Messer spiegelbildlich zu dessen Mittellinie zwei Z-förmige Bereiche aufweist, bei welchen insbesondere die schräg verlaufenden Teile als Schneiden ausgebildet sind, kann mit der erfindungsgemäßen Vorrichtung geschnitten werden, indem sie entweder auf den Benutzer zu oder von diesem weg bewegt wird. Eine unmittelbar vorher aufgeklebte Tapete wird hierbei nur minimal von der Wand abgehoben, so daß sie anschließend nach dem Zuschneiden durch ein leichtes Andrücken wieder in die vorgesehene Lage zurückgebracht werden kann.

Da jeweils mit der Spitze der beiden Z-förmigen Bereiche eine Tapete leicht durchstoßen werden kann, können mit der erfindungsgemäßen Vorrichtung an jeder beliebigen Stelle insbesondere einer unmittelbar vorher aufgeklebten Tapetenbahn auch Einschnitte, Ausschnitte u. ä. vorgenommen werden. Aufgrund der Ausbildung der Messer kann die Vorrichtung genauso auch zum vorbereitenden Abschneiden von Tapetenbahnen von einer Tapetenrolle verwendet werden.

Gemäß einer weiteren bevorzugten Ausführungsform der Erfindung weist das in Seitenansicht etwa S-förmige Auslöseteil an seinem aus dem Gehäuse vorstehenden Ende ein Abdeckteil mit Durchbruch auf; in diesem sind die beiden relativ zueinander bewegbaren Messer so aufgenommen, daß sie im Ruhezustand von dem Auslöseteil so abgedeckt sind, daß ein Verletzen durch die scharfen Schneiden der Messer ausgeschlossen ist; der Abdeckteil des Auslöseteils steht soweit über die tiefstmögliche Stellung eines der beiden Messer vor, daß dessen Schneide nicht berührt werden kann.

Ferner übt eine in Seitenansicht L-förmige Feder auf das Auslöseteil einen solchen Druck aus, daß dieses dadurch sicher in der Ruhestellung gehalten ist, in welcher sein vorderer Teil die Schneiden der beiden Messer überdeckt. Ferner ist durch eine entsprechende Ausbildung des Auslöseteils sichergestellt, daß auch dann, wenn von außen ein verhältnismäßig großer Druck auf dessen Abdeckteil ausgeübt wird, das Auslöseteil in seiner Ruhestellung verbleibt, so daß die Schneiden der beiden Messer immer sicher abgedeckt sind.

Erst wenn das Auslöseteil der erfindungsgemäßen Vorrichtung bewußt betätigt wird, wird es aus seiner gesicherten Stellung entgegen der Kraft der L-förmigen Blattfeder in das Gehäuseinnere gezogen, wodurch dann auch das Abdeckteil ein Stück ins Innere des Gehäuses hineingezogen wird. Die Höhe des Abdeckteils bzw. die Tiefe des in ihm vorgesehenen Durchbruchs ist so bemessen, daß die Messer aus dem Abdeckteil erst unmittelbar vor dem Einschalten des Antriebsmotors vorstehen und deren Schneiden frei daliegen.

Da die Messer gemäß einer bevorzugten Weiterbildung der Erfindung an beiden Enden die vorstehend beschriebene Schneidenausbildung aufweisen, brauchen beim Stumpfwerden der Schneiden eines oder beider Messer dieses bzw. diese nicht sofort gegen neue ausgewechselt zu werden, sondern nur um 180° gedreht zu werden. Damit die Messer leicht umgedreht und auch ohne weiteres ausgetauscht werden können, sind die beiden Gehäuseteile durch Führungen, Nute, hakenförmige Ansätze und Rastnasen so aneinander gesichert, daß sie nach deren Lösen ohne Schwierigkeit auseinandergezogen und getrennt werden können.

Um das Auswechseln oder Umdrehen des feststehenden Messers sowie den Zugang zu dem beweglichen, am freien Ende des Übertragungsteils gehalterten Messers zu erleichtern, ist das feststehende Messer in einem bezüglich des vorderen Gehäuseteils verschwenkbaren Aufnahmeteil verdrehungssicher gehaltert. Nach Verschwenken dieses Aufnahmeteils kann zum einen entweder das feststehende Messer um 180° gedreht oder gegen ein neues Messer ausgetauscht werden, und zum anderen ist ein leichter Zugang zu dem beweglichen Messer ermöglicht, so daß gegebenenfalls auch dieses entweder einfach umgedreht oder gegen ein neues ausgewechselt werden kann.

Nachfolgend wird die Erfindung anhand von bevorzugten Ausführungsformen unter Bezugnahme auf die anliegenden Zeichnungen im einzelnen erläutert. Es zeigen :
Fig. 1 eine perspektivische Gesamtansicht einer Ausführungsform der erfindungsgemäßen Vorrichtung in Betriebszustand ;
Fig. 1a eine perspektivische Seitenansicht einer weiteren Ausführungsform der erfindungsgemä-Vorrichtung im Ruhezustand ;
Fig. 2 und 2a in Einzelteile aufgelöste, perspektivische Darstellungen der Ausführungsformen nach Fig. 1 bzw. 1 a ;
Fig. 3 und 3a Längsschnitte durch die in Fig. 1 bzw. la dargestellten Ausführungsformen ;
Fig. 4 und 4a in vergrößerter Darstellung einen Längsschnitt entlang der Linie IV-IV in Fig. 5 bzw. entlang der Linie IVa-IVa in Fig. 5a, und
Fig. 5 und 5a Schnittansichten entlang der Linie V-V in Fig. 1 bzw. entlang der Linie Va-Va in Fig. 1 a.

Anhand der Fig. 1 bis 5a werden der Aufbau, die Zuordnung sowie das Zusammenwirken der einzelnen Teile von zwei Ausführungsformen der erfindungsgemäßen Vorrichtung zum Nach-, Aus-und Abschneiden von Tapeten jeglicher Art beschrieben. Wenn die beiden Ausführungsformen voneinander abweichen, sind die abweichenden Teile mit demselben, jedoch mit einem zusätzlichen Strich (') versehenen Bezugszeichen bezeichnet, welches im allgemeinen hinter dem Bezugszeichen (ohne Strich (')) in Klammern gesetzt ist.

Die Vorrichtung weist einen vorderen und einen hinteren Gehäuseteil 1 (1') bzw. 2 (2') auf ; in einer kreisförmigen Kammer 10 des vorderen Gehäuseteils 1 (1') ist ein Motor 6 untergebracht, von dem, wie aus Fig. 2 bis 3a zu ersehen, nach links ein Wellenstummel 61 (61') vorsteht, welcher bezüglich der nicht näher dargestellten, mittigen Antriebswelle des Motors 6 exzentrisch angeordnet und mit dieser verbunden ist. Wie in Fig. 3 und 3a dargestellt, ist links oben in der kreisrunden Kammer 10 ein Vorsprung 19 mit vorstehendem Zapfen vorgesehen, welcher in eine Bohrung 64 des nicht näher bezeichneten Motorgehäuses eingreift, damit der Motor 6 verdrehungssicher in der Kammer 10 gehaltert ist. In einer kreisrunden Kammer 20 (20') des hinteren Gehäuseteils 2 (2') sind in der dargestellten Ausführungsform als Energiequelle zwei Batterien 7 untergebracht.

Wie insbesondere aus Fig.. 3 und 3a zu ersehen, ist im vorderen Gehäuseteil 1 (1') ein Obertragungsteil 3 angeordnet, welches an seinem in Fig. 2 bis 3a oberen Ende einen Einschnitt 31 zur Aufnahme des exzentrisch angeordneten Wellenstummels 61 (61') aufweist. An dem anderen, in Fig. 2 bis 3a unteren Ende des Übertragungsteils 3 sind Ausnehmungen 32 (32') und drei zueinander parallel verlaufende Erhebungen 33 bzw. eine etwa kreisförmige Erhebung 34 mit einem halbkreisförmigen Ansatz 34' und einer Ansatznase 34" zur Aufnahme eines entsprechend ausgebildeten Messers 41 (41') vorgesehen. Das Messer 41 weist, wie insbesondere aus Fig. 2 und 3 zu ersehen ist, zwei Schneidbereiche 43 mit beidseitig abgeschrägten Schneiden 43' sowie zwei parallel zueinander verlaufende Verbindungsstege 42 auf, durch welche die beiden Schneidbereiche 43 miteinander verbunden sind. Das in Draufsicht etwa rechteckige Messer 41' weist dagegen an seinen beiden Schmalseiten beidseitig abgerundete Schneiden 43" sowie eine kreisrunde Ausnehmung 42' mit zwei halbkreisförmigen Nasen 42" auf.

Etwa gegenüber dem am unteren Ende des Übertragungsteils 3 gehalterten Messer 41 (41') ist an dem vorderen Gehäuseteil 1 (1') ein Aufnahmeteil 15 (15') angeordnet, welches um eine in dem vorderen Gehäuseteil 1 (1') gelagerte Achse 16 schwenkbar ist. Wie in Fig. 2, 2a, 4 und 4a dargestellt, weisen die Messer 44 (44') an ihren beiden Enden zwei zur Längsmittellinie 44" spiegelbildlich angeordnete Z-förmige Bereiche 46 auf, deren schräg verlaufende Kanten als Schneiden 47 ausgebildet sind. Bei dem Messer 44 sind, ähnlich wie bei dem Messer 41, die beiden Z-förmigen Bereiche 46 durch zwei parallel zueinander verlaufende Verbindungsstege 45 miteinander verbunden, während bei dem Messer 44' in dem verbindenden Teil eine kreisrunde Ausnehmung 45' mit zwei halbkreisförmigen Nasen 45" ausgebildet ist. Die dem Übertragungsteil 3 zugewandte Seite des Aufnahmeteils 15 (15') weist den Ausnehmungen 32 und den Erhebungen 33 bzw. der Erhebung und den Ansätzen 34 bis 34" ähnliche Ausnehmungen, Erhebungen und Anzätze auf, welche so ausgebildet sind, daß die Messer 44 (44') lagesicher in dem entsprechenden Aufnahmeteil 15 (15') gehaltert sind.

Zur Verbesserung der Schneidwirkung der Vorrichtung ist das feststehende Messer 44' entlang seiner Längsmittellinie 44" geringfügig aus der Ebene heraus abgebogen. Es ist dadurch immer eine punktförmige Berührung im Bereich der Schneiden 43" und 47 und deshalb ein exakter Schnitt, ähnlich wie bei einer Schere, gewährleistet.

Um Unebenheiten im Untergrund bzw. bei der Schneidauflage für einen korrekten Schnitt besser ausgleichen zu können, ist die Verbindungslinie 48' zwischen den beiden Spitzen der Schneiden 47 des Messers 44' kreisbogenförmig zur Ausnehmung 45' hin ausgebildet, so daß sich eine Hinterschneidung gegenüber der geraden Verbindung 48" ergibt.

Unterhalb der kreisrunden Kammer 20 (20'), in welcher die Batterien 7 untergebracht sind, ist in dem hinteren Gehäuseteil 2 (2') eine im wesentlichen L-förmige Blattfeder 8 (8') so angeordnet, wie aus den Schnittansichten der Fig. 3 und 3a zu ersehen ist. Die Blattfeder 8 (8') weist einen kürzeren Schenkel 81 (81') auf, welcher, an dem einen Pol der in Fig. 3 oder 3a rechten Batterie 7 anliegt. Das vordere freie Ende 82 (82') am langen Schenkel 80 (80') der Blattfeder 8 (8') ist hakenförmig (nach unten) abgebogen. Hierbei liegt das hakenförmig ausgebildete, vordere Ende 82 der Feder an einer Erhöhung 52 eines Auslöseteils 5 an, während das vordere freie Ende 82' der Feder 8' an einer nicht näher bezeichneten Abschrägung des Auslöseteils 5' anliegt ; das Auslöseteil 5 (5') ist, wie ebenfalls aus Fig. 3 bzw. 3a zu ersehen ist, im vorderen unteren Bereich des hinteren Gehäuseteils 2 (2') angeordnet.

Die Blattfeder 8' besitzt in ihrem etwas breiter ausgeführten längeren Schenkel 80' zwei seitlich ausgebogene Ansätze 83', die ein Herausgleiten aus dem Führungsschlitz im Gehäuseteil 2' im Bereich der Kammer 20' verhindern.

Das Auslöseteil 5 (5') ist, wie insbesondere aus Fig. 2 bis 3a zu ersehen ist, in der Seitenansicht etwa S-förmig ausgebildet und weist im eingebauten Zustand (siehe Fig. 3) einen unterhalb der Kammer 20 (20') angeordneten, etwa waagerecht verlaufenden Betätigungsteil 51 (51') und an seinem anderen Ende einen ebenfalls etwa waagerecht verlaufenden Abdeckteil 55 (55") mit einem Durchbruch 54 (54') zur Aufnahme der beiden Messer 41 und 44 (41' und 44') auf. An dem Auslöseteil 5 ist gegenüber der Erhöhung 52 ein Einschnitt 53 ausgebildet, in welchen in der in Fig. 3 wiedergegebenen Ruhestellung der erfindungsgemäßen Vorrichtung ein an einer inneren Abschrägung 22 des hinteren Gehäuseteils 2 ausgebildeter Ansatz 22' eingreift. Dagegen sind in dem Auslöseteil 5' an der dem Einschnitt 53 des Auslöseteils 5 entsprechenden Stelle zwei Einschnitte 53' ausgebildet. Ferner weist der hintere Gehäuseteil 2 eine in Draufsicht etwa parallelogrammförmige Ausnehmung 21' auf, welche von der Abschrägung 22, einer unteren Abgrenzung 21 und einem Teil unterhalb des Kammer 20 (20') begrenzt ist. Dabei ist die untere Abgrenzung 21 zur Außenseite hin, der Ausnehmung 21' abgewandt, im Querschnitt spitz auslaufend ausgebildet, wodurch sich eine Anlegekante 26 für das Schneidwerkzeug ergibt.

An dem vorderen Gehäuseteil 1 sind Führungsansätze 18 sowie Haltenasen 12 ausgebildet, welche beim Verbinden der beiden Gehäuseteile 1 und 2 in Führungsnuten 24 bzw. 23 geführt sowie in einer Vertiefung 23' einschnappen. Dagegen sind an dem vorderen Gehäuseteil 1' zwei hakenförmige Ansätze 10" mit Haltenasen sowie auf der Innenseite im unteren Teil desselben Gehäuseteils . 1' Führungsansätze 18' ausgebildet. Der hintere Gehäuseteil 2' weist zu den hakenförmigen Ansätzen 10" passende Haltenasen 12' sowie in dem unteren Teil des hinteren Gehäuseteils 2' Führungsnuten 24' auf. Beim Verbinden der beiden Gehäuseteile sind die Führungsansätze 18' in den Führungsnuten 24' geführt und die Haltenasen 12' rasten hinter den hakenförmigen Ansätzen 10" ein.

Ferner ist in Fig. 2 und 3 bzw. 2a und 3a ein über das Gehäuse des Motors 6 (nach unten) vorstehendes erstes Kontaktblech 62 und in Fig. 3 bzw. 3a ein gewölbtes zweites Kontaktblech 63 zu erkennen, an welchem in Fig. 3 bzw. 3a der Pluspol der links angeordneten Batterie 7 anliegt.

In Fig. 3 (3a) ist die Ruhestellung des Auslöseteils 5 (5') durch ausgezogene Linien wiedergegeben. In dieser Stellung des Auslöseteils 5 (5') sind in dem Durchbruch 54 (54') des Abdeckteils 55 (55") die beiden Messer 41 und 44 (41' und 44') aufgenommen, wie aus den Fig. 4 (4a) und 5 (5a) zu ersehen ist. In der in Fig. 3 (3a) wiedergegebenen Ruhestellung des Betätigungsteils 5 (5') sind die Messer 41 und 44 (41' und 44') so in dem Durchbruch 54 (54') des Abdeckteils 55 (55") untergebracht, daß kein Teil der beiden Messer 41, 44 (41', 44') über die untere Kante 55' des Abdeckteils 55 (55") vorsteht.

Wenn nun das Auslöseteil 5 (5') in der durch einen Pfeil 9 angezeigten Richtung in das Gehäuse hineingedrückt wird, kommt zuerst der Einschnitt 53 des Betätigungsteils 5 bzw. der obere Einschnitt 53' des Betätigungsteils 5' außer Eingriff von dem Ansatz 22' (22") an der inneren Abschrägung 22 des hinteren Gehäuseteils 2 (2'). Bei der Verschiebung des Betätigungsteils 5 (5') in Richtung des Pfeils 9 wird gleichzeitig das untere hakenförmige Ende 82 (82') der Blattfeder 8 (8') nach oben gedrückt. Sobald sich in Fig. 3 das Betätigungsteil 5 in der strichpunktiert wiedergegebenen Lage befindet, ist das vordere hakenförimge Ende 82 der Feder 8 in die ebenfalls strichpunktiert wiedergegebene Stellung gekommen, in welcher dessen vorderes oberes Ende an dem ersten Kontaktblech 62 anliegt. Dasselbe gilt entsprechend bezüglich des Betätigungsteils 5' und der Feder 8', obwohl in Fig. 3a keine strichpunktierte Betriebslage wiedergegeben ist. Sobald das vordere Ende 82 (82') der Feder 8 (8') an dem Kontaktblech 62 in Anlage kommt, wird der Motor 6 eingeschaltet. Betätigt durch den mit der Motorwelle verbundenen, exzentrisch angebrachten Wellenstummel 61, welcher in den Einschnitt 31 vorsteht, führt dann das Übertragungsteil 3 eine auf- und abwärts gerichtete Hubbewegung in der Größenordnung von etwa 1,5 bis 3 mm aus. Aufgrund dieser Hubbewegung des Übertragungsteils 3 wird das an seinem unteren Ende gehalterte Messer 41 (41') auf- und abwärts bewegt. Wenn das Auslöseteil 5' mittels des Betätigungsteils 51' in Fig. 3a noch weiter in Richtung des Pfeils 9 nach obten gedrückt wird, bis der Ansatz 22" in den unteren der Einschnitte 53' in Eingriff kommt, ist die erfindungsgemäße Vorrichtung in Dauerbetrieb geschaltet. Um den Dauerbetrieb aufzuheben, braucht der Betätigungsteil 51' in Fig. 3a nur wieder nach rechts verschoben zu werden, damit der Ansatz 22" außer Eingriff von dem unteren der beiden Einschnitte 53' kommt.

Während der Verschiebung des Auslöseteils 5 (5') in Richtung des Pfeils 9 sind die beiden Messer 41 und 44 (41' und 44') über die Kante 55' des Abdeckteils 55 vorgetreten, so daß nach dem Einschalten des Motors 6 eine Scherbewegung zwischen dem durch das Übertragungsteil 3 bewegten Messer 41 (41') und dem feststehend im vorderen Gehäuseteil gehalterten, federnd anliegenden Messer 44 (44') ausgeführt wird. Während bei der Ausführungsform nach Fig. 1 bis 5 das bewegliche Messer 41 elastisch federnd an dem feststehenden Messer 44 anliegt, ist bei der Ausführungsform nach den Fig. 1a bis 5a ein zusätzliches, elastisch federndes Andrückteil 35' vorgesehen, durch welches das Messer 41' bei einer Hubbewegung des Übertragungsteils 3 gegen das feststehende Messer 44' gedrückt wird, an welchem dann das bewegliche Messer 41' entlanggleitet.

Wenn nun mit einer der Spitzen der Z-förmigen Bereiche 46 des feststehenden Messers 44 (44') unter eine unmittelbar vorher aufgeklebte Tapete gefahren wird, wird bei Bewegen der erfindungsgemäßen Vorrichtung beispielsweise entlang einer Übergangskante zwischen Wand und Decke an dieser Stelle die überstehende Tapete entlang eines gerade verlaufenden Schnitts sauber abgeschnitten. Da die Z-förmigen Bereiche 46 des feststehenden Messers 44 (44') an beiden Enden je eine Spitze aufweisen, kann die erfindungsgemäße Vorrichtung von dem Benutzer weg bzw. auf diesen zu bewegt werden. Auf entsprechende Weise können auch Einschnitte bzw. Ausschnitte in einer beispielsweise unmittelbar vorher aufgeklebten Tapetenbahn hergestellt werden. In diesem Fall wird mittels einer der beiden Spitzen der Z-förmigen Bereiche 46 des feststehenden Messers 44 (44') an der gewünschten Stelle die Tapete durchstoßen und entlang des gewünschten Ausschnitts gefahren.

Zum Umdrehen oder Auswechseln der beiden Messer 41 (41') oder 44 (44') können bei der erfindungsgemäßen Vorrichtung die beiden Gehäuseteile 1 (1') und 2 (2') leicht voneinander getrennt werden. Sobald bei der Ausführungsform nach den Fig. 1 bis 5 hierzu auf die obere der beiden Haltenasen 12 gedrückt wird, kann anschließend der vordere Gehäuseteil nach oben abgezogen werden, wobei die Führungsansätze 18 des vorderen Gehäuseteils 1 in den entsprechenden Führungsnuten 24 des hinteren Gehäuseteils 2 gleiten ; gleichzeitig kommt der Ansatz 10' am hinteren oberen Ende des vorderen Gehäuseteils 1 außer Anlage von dem entsprechenden Ausschnitt 25 am hinteren Gehäuseteil 2. Bei der Ausführungsform nach Fig. 1a bis 5a sind in Fig. 1a zwei Pfeile I und 11 dargestellt, welche anzeigen, daß, um die beiden Gehäuseteile 1' und 2' voneinander zu trennen, der Gehäuseteil 1' zuerst in Richtung des Pfeils I und anschließend in Richtung des Pfeils 11 verschoben werden muß, damit die hakenförmigen Ansätze 10" außer Eingriff von den Haltenasen 12' kommen. Während der Verschiebung des Gehäuseteils 1' in der Richtung des Pfeils II gleiten die Führungsansätze 18' in den Führungsnuten 24'.

Wenn der vordere Gehäuseteil 1 (1') auf die beschriebene Weise von dem hinteren Gehäuseteil 2 (2') gelöst ist, wird das Aufnahmeteil 15 (15') für das feststehende Messer 44 (44') in die in Fig. 2 (2a) dargestellte Lage verschwenkt. Hierdurch ist dann nicht nur ein Zugriff zu dem feststehenden, in dem Aufnahmeteil 15 (15') gehalterten Messer 44 (44'), sondern auch zu .dem am unteren Ende des Übertragungsteils 3 gehalterten, verschiebbaren Messer 41 (41') ermöglicht.

Ferner können, wenn das vordere Gehäuseteil 1 von dem hinteren Gehäuseteil 2 abgezogen ist, auch verbrauchte Batterien 7 ausgewechselt werden. Sobald das oder die Messer 41, 44 (41', 44') ausgetauscht sind und eventuell auch noch verbrauchte Batterien 7 gegen neue Batterien ausgetauscht sind, werden, nachdem das Aufnahmeteil 15 (15') wieder in seine Ausgangslage (Fig. 1 und 5 bzw. 1a und 5a) verschwenkt ist, die Führungsansätze 18 (18') in die Führungsnute 24 (24') der jeweiligen Gehäuseteile 1 (1') bzw. 2 (2') soweit eingeführt, bis die untere der beiden Haltenasen 12 in die Vertiefung 23' des Gehäusateils 2 eingerastet und gleichzeitig der Ansatz 10' in den Ausschnitt 25 zu liegen kommt bzw. die Haltenasen 12' hinter den hakenförmigen Ansätzen 10" einrasten. Während der Verschiebung der Führungen 18 (18') in den Nuten 24 (24') muß noch darauf geachtet werden, daß die beiden aneinander anliegenden Messer 41 und 44 (41' und 44') genau in den Durchbruch 54 (54') im Abdeckteil 55 (55") des Auslöseteils 5 (5') eingebracht werden. Sobald die untere Haltenase 12 in die Vertiefung 23 eingerastet und der Ansatz 10' in dem Ausschnitt 25 liegt, bzw. die Haltenasen 12' hinter den Ansätzen 10" einrasten, ist die erfindungsgemäße Vorrichtung wieder einsatzbereit.

Durch die Erfindung ist somit eine handliche und leicht zu handhabende Vorrichtung aus wenigen, einfach zusammenfügbaren Teilen geschaffen, mit welcher problemlos Tapeten insbesondere unmittelbar vorher geklebte Tapeten jeglicher Art nach-, aus- und abgeschnitten werden können, und bei welcher obendrein ein allfälliges Austauschen von stumpf gewordenen Messernohne Zuhilfenahme von Werkzeug mit wenigen Handgriffen durchgeführt werden kann. Genauso können problemlos verbrauchte Batterien gegen neue ausgetauscht werden. Dasselbe gilt für den Austausch des als Antrieb verwendeten Elektromotors, falls dieser beispielsweise durch unsachgemäße Benutzung oder Überlastung unbrauchbar geworden oder ausgefallen sein sollte.

## Patentansprüche

1. Vorrichtung zum Schneiden von Tapeten, insbesondere von unmittelbar vorher geklebten Tapeten jeglicher Art, mit in einem mehrteiligen Gehäuse untergebrachtem Elektromotor (6) mit Energiequelle (7), mit dessen Antriebswelle ein zu dieser parallel verlaufender, exzentrisch angeordneter Zapfen (61, 61') verbunden ist, der über ein Übertragungsteil (3) ein Schneidmesser antreibt, so daß dieses bei jeder Umdrehung der Antriebswelle eine auf- und abwärts verlaufende Hubbewegung ausführt, dadurch gekennzeichnet, daß in einem vorderen Gehäuseteil (1, 1') das Übertragungsteil (3) geführt angeordnet ist, mit dessen dem Elektromotor (6) zugewandten Ende (31) der mit der Antriebswelle verbundene, exzentrisch angeordnete Zapfen (61, 61') in Eingriff steht, während am anderen Ende des Übertragungsteils (3) ein steckbares und auswechselbares Messer (41, 41') gehaltert ist, an dem ein feststehendes, ebenfalls steckbar auswechselbares Messer (44, 44') federnd anliegt, und daß die Messer (41, 44; 41', 44'), weiche beide aus dem vorderen Gehäuseteil (1, 1') vorstehen, bis unmittelbar vor dem Einschalten des Elektromotors (6) durch ein gegen die Kraft einer Feder (8, 8') verschiebbares Auslöseteil (5, 5') gesichert abgedeckt sind, wobei das am Übertragungsteil (3) gehalterte, bewegliche Messer (41, 41') mindestens eine beidseitig obgeschrägte bzw. abgerundete Schneide (43, .43') aufweist, und daß das feststehende Messer (44, 44') mindestens zwei zu seiner Längsmittellinie (44") spiegelbildlich angeordnete Z-förmige Bereiche (46) aufweist, bei welchen die schräg verlaufenden Teile als Schneiden (47) ausgebildet sind, während etwa in Verlängerung der Messerschneiden an dem unteren Gehäuseteil (2) eine Anlegekante (26) ausgebildet ist.

2. Vorrichtung nach Anspruch 1, dadurch gekennzeichnet, daß das in Seitenansicht etwa S-förmige Auslöseteil (5, 5') an einem Ende einen etwa in der Mitte des hinteren Gehäuseteils (2, 2') untergebrachten Betätigungsteil (51, 51') und an seinem anderen Ende ein Abdeckteil (55, 55") mit Durchbruch (54, 54') zur Aufnahme der beiden Messer (41, 44 ; 41', 44') aufweist.

3. Vorrichtung nach Anspruch 1, dadurch gekennzeichnet, daß die Feder (8, 8') in Seitenansicht etwa als L-förmige Blattfeder ausgebildet ist, deren kurzer Schenkel (81, 81') an einem Pol der im oberen Teil (20, 20') des hinteren Gehäuseteils (2, 2') untergebrachten Energiequelle (7) anliegt, während deren längerer Schenkel (80, 80') an seinem freien Ende in einen hakenförmig abgebogenen Teil (82, 82') übergeht, mit welchem das Auslöseteil (5, 5') in seiner unwirksamen Ruhestellung gehalten ist.

4. Vorrichtung nach den Ansprüchen 1 bis 3, dadurch gekennzeichnet, daß die geführte Feder (8') mittels von ihr abstehender Ansätze (83') in dem hinteren Gehäuseteil (2') gesichert gehaltert ist.

5. Vorrichtung nach Anspruch 1, dadurch gekennzeichnet, daß der vordere Gehäuseteil (1') mittels Führungsansätzen (18) und Haltenasen (12) am vorderen Ende des hinteren Gehäuseteils (2) geführt bzw. an diesem gehaltert ist.

6. Vorrichtung nach Anspruch 1, dadurch gekennzeichnet, daß der vordere Gehäuseteil (1') mittels Führungsansätzen (18') in Führungsnuten (24') des hinteren Gehäuseteils (2') geführt ist, und daß der vordere Gehäuseteil (1') mittels hakenförmiger Ansätze (10") mit am hinteren Gehäuseteil (2') ausgebildeten Haltenasen (12') in Eingriff bringbar ist.

7. Vorrichtung nach Anspruch 1 oder 2, dadurch gekennzeichnet, daß das feststehende Messer (44, 44') in einem bezüglich des vorderen Gehäuseteils (1, 1') schwenkbaren Aufnahmeteils (15, 15') auswechselbar gehaltert ist.

8. Vorrichtung nach Anspruch 1, 2 oder 7, dadurch gekennzeichnet, daß zur verdrehungssicheren Halterung sowohl das auswechselbare, feststehende Messer (44') als auch das auswechselbare, bewegliche Messer (41') jeweils eine etwa kreisförmige Ausnehmung (42' bzw. 45') mit bezüglich einer Mittellinie seitlich versetzt angeordneten Nasen (42", 45") aufweisen.

9. Vorrichtung nach den Ansprüchen 1, 7 und 8, dadurch gekennzeichnet, daß das feststehende Messer (44, 44') zur Verbesserung der Schneidwirkung entlang seiner Längsmittellinie (44") geringfügig aus der Ebene heraus abgebogen ist.

10. Vorrichtung nach Anspruch 1, 8 oder 9, dadurch gekennzeichnet, daß die Verbindungslinie (48') der Spitzen der Schneiden (47) des Messers (41') zur Ausnehmung (45') hin kreisbogenförmig geformt ist.

11. Vorrichtung nach einem der vorhergehenden Ansprüche, dadurch gekennzeichnet, daß das bewegliche Messer (41') durch ein vorgespanntes Andrückteil (35') elastisch federnd an dem feststehenden Messer (44') anliegt.

## Claims

1. A device for cutting wall papers, in particular wall papers of all kinds which have been sticked to a wall immediately before, comprising an electric motor (6) connected to an energy source (7) located inside a housing consisting of several parts, wherein an excentrically-arranged pivot (61, 61') extending parallel to the power shaft of the motor is connected to said power shaft by a transmission means (3) for actuating a cutting knife such that said cutting knife is performing an up- and down-cycle every time the power shaft is rotating, characterized in that the transmission means (3) is arranged and guided in a front part (1, 1') of the housing, wherein the first front end (31) of the transmission means (3) facing the electric motor (6) is engaged with the excentrically-arranged pivot (61, 61') connected to the power shaft, while a pluggable and exchangeable knife (41, 41') is attached to the second front end of the transmission means (3), against which knife a stationary knife (44, 44'), which is pluggable and exchangeable, too, is pressed in a springy manner, and that the knives (41, 44 ; 41', 44'), both protruding from the front part (1, 1') of the housing, are securely covered by a releasing means (5, 5'), which is movable against the force of a spring (8, 8'), until immediately before the electric motor (6) is switched on, wherein the movable knife (41, 41') attached to the transmission means (3) comprises at least one cutting edge (43, 43'), which is bevelled at both sides or rounded, and that the stationary knife (44, 44') comprises at least two Z-shaped areas (46) arranged in a mirror-inverted manner with respect to its longitudinal central like (44"), wherein the obliquely extending parts are shaped as cutting edges (47), while a leading edge (26) is formed at the lower housing part (2) substantially in the area defined by the prolongation of the cutting edges.

2. A device according to claim 1, characterized in that the releasing means (5, 5'), which is shaped like an S as seen in a side elevation, comprises at one end an actuating part (51, 51'), which is situated substantially in the center of the rear housing part (2, 2'), and at its other end a covering means (55, 55") having an opening (54, 54') for receiving one of the two knives (41, 44; 41', 44').

3. A device according to claim 1, characterized in that the spring (8, 8') is a substantially L-shaped leaf spring as seen in a side elevation, wherein its shorter side (81, 81') is lying against a terminal of the energy source (7) arranged inside the upper part (20, 20') of the rear housing part (2, 2'), while its longer side (80, 80') is turning to a hook-type bended part (82, 82'), by which part the releasing means (5, 5') is fixed in its inoperative position.

4. A device according to one of the claims 1-3, characterized in that the guided spring (8') is securely fixed in the rear housing part (2') by means of noses (83') projecting from the spring.

5. A device according to claim 1, characterized in that the front part (1') of the housing is guided at or attached to the front end of the rear housing part (2) by means of guide projections (18) and fixing noses (12).

6. A device according to claim 1, characterized in that the front part (1') of the housing is guided in guide grooves (24') formed in the rear housing part (2') by means of guiding projections (18') and that the front part (1') of the housing can be engaged with fixing noses (12') at the rear housing part (2') by means of hook-shaped projections (10").

7. A device according to claim 1 or 2, characterized in that the stationary knife (44, 44') is attached exchangeably to a receiving means (15, 15'), which can be pivoted with noses (42", 45") in a laterally staggered position with respect to the front part (1, 1') of the housing.

8. A device according to claims 1, 2 or 7, characterized in that the exchangeable stationary knife (44') as well as the exchangeable movable knife (41') comprise each a substantially circular recess (42', respectively 45') with noses (42", 45") in a laterally staggered position with respect to a central line serving for supporting rigidly the knives.

9. A device according to the claims 1, 7 and 8, characterized in that the stationary knife (44, 44') is slightly bent with respect to its plane along its longitudinal central line (44") to improve the cutting effect.

10. A device according to claims 1, 8 or 9 characterized in that the connection line (48') between the tips of the cutting edges (47) of the knife (41') and the recess (45') is shaped like an arc of a circle.

11. A device according to one of the previous claims, characterized in that the movable knife (41') is pressed to the stationary knife (44') in a springy manner by a preloaded pressing means (35').

## Revendications

1. Dispositif pour couper le papier peint, notamment des papiers peints de toute sorte tout récemment collés, qui comprend un moteur électrique (6) qui est logé dans un carter en plusieurs parties et qui est associé à une source d'énergie (7) et à l'arbre d'entraînement duquel un tourillon (61, 61') orienté parallèlement à cet arbre et monté d'une manière excentrée est relié par une pièce de transmission (3) pour l'entraînement d'une lame coupante dans des conditions telles qu'à chaque tour de l'arbre d'entraînement cette lame se déplace d'un mouvement alternatif vers le haut et vers le bas, caractérisé en ce qu'une partie antérieure (1, 1') du carter contient la pièce de transmission (3) qui y est guidée et dont l'extrémité (31) qui est tournée vers le moteur électrique (6) est en prise avec le tourillon (61, 61') excentré relié à l'arbre d'entraînement tandis que l'autre extrémité de la pièce de transmission (3) maintient une lame (41, 41') qui peut y être insérée et être remplacée, contre laquelle s'applique élastiquement une lame fixe (44, 44') pouvant également être insérée et remplacée et en ce que les lames (41, 44, 41', 44'), qui dépassent toutes deux de la partie antérieure (1, 1') du carter, sont recouvertes d'une manière sûre, tant que le moteur électrique (6) n'est pas sur le point d'être mis en route, par une pièce de déclenchement (5, 5') qui peut être déplacée en s'opposant à la force d'un ressort (8, 8'), la lame mobile (41, 41') maintenue par la pièce de transmission (3) . comportant au moins un tranchant (43, 43') biseauté ou arrondi des deux côtés, et en ce que la lame fixe (44, 44') comporte au moins deux zones (46) en forme de Z qui sont disposées symétriquement par rapport au plan de sa ligne médiane centrale et dans lesquelles les parties obliques constituent des tranchants (47) tandis que la partie inférieure (2) du carter comporte un bord de contact (26) dans le prolongement des tranchants des lames.

2. Dispositif selon la revendication 1, caractérisé en ce que la pièce de déclenchement (5, 5') qui vue de côté, a une forme sensiblement en S comporte à l'une de ses extrémités une pièce de manoeuvre (51, 51') logée sensiblement au milieu de la partie arrière (2, 2') du carter et, à son autre extrémité, une pièce couvrante (55, 55") comportant un évidement de passage (54, 54') pour les deux lames (41, 44, 41', 44').

3. Dispositif selon la revendication 1, caractérisé en ce que le ressort (8, 8') a, vu de côté, sensiblement la forme d'un L dont l'aile la plus courte (81, 81') s'applique contre un pôle de la source d'énergie (7) logée dans la partie supérieure (20, 20') de la partie arrière (2, 2') du carter tandis que son aile la plus large (80, 80') se prolonge, à son extrémité libre, par une partie (82, 82') qui est incurvée en forme de crochet et qui maintient la pièce de déclenchement (5, 5') dans la position de repos où elle n'agit pas.

4. Dispositif selon l'une des revendications 1 à 3, caractérisé en ce que le ressort guide (8) est maintenu solidement par des parties rapportées (83) saillantes dans la partie arrière (2') du carter.

5. Dispositif selon la revendication 1, caractérisé en ce que la partie avant (1') du carter est guidée ou fixée par rapport à l'extrémité avant de la partie arrière (2) du carter au moyen de parties de guidage rapportées (18) et de becs de maintien (12).

6. Dispositif selon la revendication 1, caractérisé en ce que la partie avant (1') du carter est guidée, par des parties rapportées (18') assurant le guidage, dans des rainures de guidage (24') ménagées dans la partie arrière (2') du carter et en ce que la partie avant (1') du carter peut être mise en prise, par des parties rapportées (10") en forme de crochets, avec des becs de maintien (12') réalisés sur la partie arrière (2') du carter.

7. Dispositif selon l'une des revendications 1 ou 2, caractérisé en ce que la lame fixe (44, 44') est maintenue, de manière à pouvoir être remplacée, dans un logement (15, 15') qui peut pivoter par rapport à la partie avant (1, 1') du carter.

8. Dispositif selon l'une des revendications 1, 2 ou 3, caractérisé en ce que, pour assurer un maintien sans risque de rotation, la lame fixe remplaçable (44') et la lame mobile remplaçable (41') comportent toutes deux un évidement circulaire (42' ou 45') présentant des becs (42", 45") décalés latéralement par rapport à une ligne médiane.

9. Dispositif selon les revendications 1, 7 et 8, caractérisé en ce que la lame fixe (44, 44') est légèrement incurvée hors du plan pour améliorer l'effet de coupe le long de sa ligne médiane (44").

10. Dispositif selon une des revendications 1, 8 ou 9, caractérisé en ce que la ligne (48') qui relie les sommets des tranchants (47) de la lame (41') forme un arc de cercle en direction de l'évidement (45').

11. Dispositif selon une des revendications 1 à 10, caractérisé en ce que la lame mobile (41') s'applique, par une pièce de contact (35') soumise à une compression, contre la lame fixe (44').
